# EUROPÄISCHE PATENTSCHRIFT

(11) **EP 1 140 646 B1**
(45) Veröffentlichungstag und Bekanntmachung des Hinweises auf die Patenterteilung: **24.04.2002**
(21) Anmeldenummer: 00900014.2
(22) Anmeldetag: 04.01.2000
(51) Int. Cl.: B65D 47/08, B65D 55/08

(54) **SCHARNIERVERSCHLUSS MIT GARANTIEELEMENT**
HINGED CLOSURE WITH TAMPERPROOF ELEMENT
FERMETURE A CHARNIERE A ELEMENT D'INVIOLABILITE

(30) Priorität: 14.01.1999 CH 6099
(43) Veröffentlichungstag der Anmeldung: 10.10.2001
(73) Patentinhaber: Terxo AG, 8623 Wetzikon-Kempten (CH)
(72) Erfinder: DUBACH, Werner, Fritz, CH-8124 Maur (CH)
(74) Vertreter: Patentanwälte Feldmann & Partner AG
(86) Internationale Anmeldenummer: CH0000006
(87) Internationale Veröffentlichungsnummer: WO0041943

(56) Entgegenhaltungen:
- US-A- 4 485 932
- US-A- 4 487 324
- US-A- 5 356 018
- US-A- 5 392 938
- US-A- 5 829 610

## Beschreibung

Die vorliegende Erfindung betrifft einen Kunststoffverschluss bestehend aus einem Unterteil und einem damit über eine Scharnierachse verbundenen Deckel, sowie einem Unversehrtheitsgarantieelement.

Unversehrtheitsgarantieelemente an Scharnierverschlüssen aus Kunststoff sind seit vielen Jahren bekannt. Sie sollen ein hohes Mass an Sicherheit für den Konsumenten bieten, indem sie klar sichtbar die Unversehrtheit des Verschlusses und damit des Inhaltes im Behälter, der vom Verschluss geschützt wird, sichtbar machen. Hierzu sind eine Vielzahl unterschiedlicher Varianten bekannt. Die meisten Verschlüsse insbesondere auf Kunststoffbehältern werden sogenannt aufgeprellt und lassen sich praktisch nicht zerstörungsfrei vom Behälter entfernen. Bei solchen Verschlüssen muss aber zudem sichergestellt werden, dass der Deckel vor dem Erstgebrauch nicht bereits geöffnet worden ist und damit ein Teil des Inhaltes entnommen oder Drittsubstanzen beigegeben worden sind.

Am häufigsten sind solche Unversehrtheitsgarantieelemente in Form von Garantiebändern realisiert worden. Bereits aus der US-A-4'487'324 (Ostrowsky) ist ein Kunststoffverschluss der eingangs genannten Art mit Unversehrtheitsgarantieelement bekannt. Als Unversehrtheitsgarantieelement ist hier ein einstückig am Unterteil des Verschlusses oben aufgesetztes und sich um mehr als den halben Umfang erstreckendes Garantieband angeordnet, das über Sollbruchstellen mit dem Unterteil verbunden ist. Der über ein Schwenkscharnier am Unterteil beweglich angeordnete Deckel hat umlaufend verschiedene nockenartige Vorsprünge, die zwischen den Sollbruchstellen das Garantieband untergreifen. Das Hauptproblem solcher und ähnlicher Garantieelemente besteht darin, dass beim erstmaligen Schliessen das Garantieband oftmals zerstört wird. Eine hohe Ausschussrate war entsprechend die Folge und eine vollautomatische Verschliessung solcher Verschlüsse liess sich nur mit sehr hohen Taktzeiten realisieren. Die Wirtschaftlichkeit war dadurch praktisch verloren.

Erst durch die Lösung gemäss der US-A-4'696'408 (W.F. Dubach entsprechend EP-B-0'210'138) wurde eine Lösung aufgezeigt, die eine verbesserte automatische Schliessung zuliess. Dies wurde realisiert durch ein Garantieband, welches mindestens um seine Materialdicke sowie die Länge der Sollbruchstellen über den Umfang des Unterteiles nach oben vorsteht. Das Garantieband selber erstreckt sich maximal um die Hälfte des Umfanges des Verschlusses. Einerseits durch die Höhe des Garantiebandes und andererseits durch die Reduktion des Umschlingungswinkels wurde eine erheblich verbesserte automatische Verschliessung solcher Verschlüsse ermöglicht.

Die US-A-5'392'938 (W.F. Dubach, entsprechend EP-B-0'537'324) zeigte erstmals Scharnierverschlüsse, bei denen das Unversehrtheitsgarantieelement als Band an der Kappe angeordnet war. Solche Verschlüsse sind zwar fertigungstechnisch besonders komplex, ergeben aber nochmals eine geringere Zahl an Ausschuss beim Verschliessen des Verschlusses. Eine technische Begründung hierfür ist praktisch nicht nachvollziehbar.

Statt Garantiebändern sind auch andere Formen von Unversehrtheitsgarantieelementen bekannt. So ist beispielsweise auf dem Markt ein Kunststoffverschluss der Firma Expan bekannt, der ein am Unterteil des Verschlusses einstückig angeformtes, vertikal aufstehendes Hakenelement zeigt, welches beim erstmaligen Verschliessen durch einen Drücker am Deckel in eine entsprechende Oeffnung eingreift und beim erstmaligen Gebrauch vom Unterteil abgetrennt wird. Dieses etwas exotische Beispiel ist fertigungstechnisch äusserst komplex und fördert zwingend eine schrittweise Schliessung und Entformung des Verschlusses bereits in der Herstellungsform. Dies lässt sich bei Werkzeugen mit sechzehn oder noch mehr Kavitäten praktisch nicht mehr realisieren.

Die Fertigung von Verschlüssen mit hohen Stückzahlen kommt für diese Lösung nicht in Frage. Hinzu kommt, dass ein solches Garantieelement optisch nicht besonders deutlich erkennbar ist. Der Konsument wird, wenn er nicht äusserst sorgfältig die Ware prüft, kaum feststellen können, ob ein Behälter zuvor bereits geöffnet worden ist. Entsprechend geht ein wesentlicher Teil der Garantiewirkung verloren.

Wesentlich besser ist dies realisiert bei den Verschlüssen gemäss der US-A-5'497'906. Diese Verschlüsse weisen ein in der Deckfläche des Deckels angeordnetes Ausbrechsiegel auf. Nach der erstmaligen Oeffnung eines solchen Verschlusses weist der Deckel ein deutlich erkennbares Loch auf. Trotz der technischen Genialität und der Vielzahl an Ausführungsmöglichkeiten konnte sich dieser Verschluss auf dem Markt nicht behaupten. Dies dürfte nicht zuletzt damit begründet sein, dass die gut sichtbare Oeffnung im Deckel für den Konsumenten den Eindruck erweckte, einen undichten, defekten Verschluss vor sich zu haben.

Aus der vor kurzem publizierten US-A-5'829'610 ist ein Kunststoffscharnierverschluss bekannt geworden, welcher als Garantieelement einen getrennt gefertigten auf dem Deckel eines Scharnierverschlusses gehaltenen Riegel zeigt, der sich hintergreifend mit Elementen am Unterteil verriegeln lässt. Weder lässt sich deutlich erkennen, ob ein Erstgebrauch stattgefunden hat, noch ist die böswillige Oeffnung und Wiederverschliessung ausgeschlossen. Ferner vermag die Lösung den ästhetischen Anforderungen nicht gerecht zu werden. Die Anordnung des Riegels, der mit einem Widerhaken zusammenwirken muss, schränkt zudem die Gestaltungsfreiheit enorm ein.

Praktisch alle heute auf dem Markt vorhandenen Verschlüsse mit Unversehrtheitsgarantieelement sind herstellungstechnisch problematisch und erfordern ausgesprochen teure Werkzeuge. Insbesondere die gegenüber den entsprechenden Mantelwänden vorstehenden Garantiebänder müssen, um entformt zu werden, durch halbschalenförmige Schieber während des Entformens unterstützt werden. Diese Spritzformen sind entsprechend äusserst teuer, komplex und unterliegen hohem Verschleiss. Die schalenförmigen Schieber neigen zudem dazu, sich unter dem Hitzeeinfluss zu verformen. Dies bedingt, dass bei der Herstellung die Walzrichtung des verwendeten Stahles mitberücksichtigt werden muss.

Letztlich werden auch bei den Scharnierverschlüssen aus Kunststoff immer höhere ästhetische Anforderungen gestellt. So ist beispielsweise ein Trend feststellbar, der zweifarbige Verschlüsse wünschbar macht. Dies verlangt sogenannte Zweikomponentenspritzmaschinen, die ausgesprochen teuer sind und für die es bis heute relativ wenig Einsatzmöglichkeiten gibt.

Es ist daher die Aufgabe der vorliegenden Erfindung, einen Schwenkscharnierverschluss aus Kunststoff gemäss Oberbegriff des Patentanspruches 1 zu schaffen, der äußerst preiswert mit einfachen Formen herstellbar und entsprechend in kurzer Taktfolge gespritzt werden kann, ohne dabei eine hohe Ausschussrate in Kauf nehmen zu müssen. Es ist eine weitere Aufgabe der vorliegenden Erfindung, einen Kunststoffverschluss zu schaffen, dessen Unversehrtheitsgarantieelement eine andere Farbe aufweisen kann als der restliche Verschluss und damit eine erhöhte Individualisierung und eine verbesserte Sichtkontrolle für den Konsumenten aufweist.

Es ist eine weitere Aufgabe der Erfindung, eine Lösung aufzuzeigen, die besonders viele Ausführungsformen zulässt und trotzdem eine gewisse Standardisierung der Kunststoffverschlüsse erlaubt.

All diese Aufgaben löst ein Scharnierverschluss aus Kunststoff mit den Merkmalen des Patentanspruches 1.

In der Zeichnung sind verschiedene Ausführungsbeispiele des Erfindungsgegenstandes teilweise vereinfacht dargestellt. Es zeigt:
- Figur 1: einen vertikalen Axialschnitt durch einen Scharnierverschluss mit einem geschlossenen, umlaufenden Unversehrtheitsgarantieelement und
- Figur 2: denselben Verschluss in der Seitenansicht und
- Figur 3: in Aufsicht, während
- Figur 4: ein Detail dieses Kunststoffverschlusses in grösserem Massstab im Schnitt darstellt.
- Figur 5: zeigt eine zweite Variante eines Kunststoffverschlusses mit Unversehrtheitsgarantieelement wiederum als axialen Vertikalschnitt und
- Figur 6: in der Seitenansicht, während
- Figur 7: das Unversehrtheitsgarantieelement mit Halteteil für sich allein darstellt.
- Figur 8: zeigt denselben Kunststoffverschluss nach der Entfernung des Unversehrtheitsgarantieelementes.
- Figur 9: zeigt ein vergrössertes Detail des Unversehrtheitsgarantieelementes und des Halteteiles, während
- Figur 10: ein Detail desselben Verschlusses in grösserem Massstab darstellt.
- Figur 11: zeigt schematisch ein weiteres Beispiel eines Kunststoffverschlusses mit Unversehrtheitsgarantieelement, wobei dieses spangenförmig gestaltet ist, hier vor der Montage und
- Figur 12: im montierten Zustand von oben und
- Figur 13: in der Seitenansicht.
- Figur 14: zeigt ein weiteres Beispiel eines Kunststoffverschlusses im offenen Zustand mit einem separaten, spangenförmigen Unversehrtheitsgarantieelement, welches im Verschlussinnern angeordnet werden kann.
- Figur 15a: zeigt denselben Verschluss im montierten, unversehrten Zustand als Teilschnitt in einem grösseren Massstab, während
- Figur 15b-d: andere Querschnittsvarianten der Unversehrtheitsgarantieelemente nach demselben Prinzip wie ein Figur 15a dargestellt, zeigt.
- Figur 16: zeigt eine Seitenansicht eines Kunststoffverschlusses, bei dem ein vollständig umlaufendes, ringförmiges Unversehrtheitsgarantieelement vorhanden ist.
- Figur 17: zeigt eine mögliche Gestaltungsform der Solltrennstellen zur gewünschten Zerstörung des Unversehrtheitsgarantieelementes, während
- Figur 18: eine Variante davon darstellt.
- Figur 19a: zeigt einen Teilabschnitt eines Garantiebandes, mit einem streckbaren Bereich, hier im nicht gestreckten, nicht montierten Zustand und
- Figur 19b: im gestreckten, montierten Zustand.

Obwohl bereits hier etliche Ausführungsvariariten dargestellt sind, ist dies keineswegs abschliessend. Die völlig neue Gestaltungsform eines Unversehrtheitsgarantieelementes als getrennt gefertigtes band- oder spangenförmiges Element erlaubt derart viele Ausgestaltungsmöglichkeiten und Kombinationen der verschiedenen hier aufgezeigten Elemente, dass es nur möglich ist, einige der wesentlichsten Grundtypen hier darzustellen.

Bezüglich des hier dargestellten Verschlusses kann keine Folgerung auf die Erfindung abgeleitet werden. Wesentlich ist lediglich, dass es sich hierbei um einen Verschluss mit einer Schwenkachse handelt, und das Unversehrtheitsgarantieelement diese Schwenkbewegung verunmöglicht, solange das Unversehrtheitsgarantieelement nicht zerstört oder entfernt worden ist. Der Verschluss selber kann Teil eines Behältnisses sein, wobei der Unterteil dem Behältnisteil selber entspricht oder er kann wie üblich den aufschraubbaren oder aufprellbaren Verbindungsteil mit einem Behälter darstellen. Ueblicherweise sind dies Verschlüsse, die auf Behältnisse, insbesondere Behältnisse aus Kunststoff aufgesetzt werden.

Nachfolgend werden die einzelnen Ausführungsbeispiele bezüglich ihrer Gestaltung und der Funktionsweise beschrieben. Aus der Beschreibung der Funktionsweise ersieht der Konstruktionsfachmann in naheliegender Weise, wie er die Gestaltungsform je nach Form des Verschlusses oder des Anwendungszweckes formlich variieren kann unter Beibehaltung derselben Hauptfunktion.

Eine erste Ausführungsvariante ist in den Figuren 1-4 dargestellt. Hierbei handelt es sich um einen absolut konventionellen Kunststoffverschluss mit einem Scharnier. Ob es sich hierbei um ein Schnappscharnier handelt oder nicht, spielt für die Ausführungsform keine Rolle. Der Verschluss, der gesamthaft mit 1 bezeichnet ist, umfasst wie üblich einen Unterteil 2 sowie einen einstückig damit verbundenen Deckel 3, der über ein Schwenkscharnier 4 mit dem Unterteil 2 verbunden ist. Der Unterteil 2 weist eine zylindrische Mantelfläche auf und hat auf der Innenfläche Mittel zur lösbaren oder bedingt lösbaren Verbindung mit einem Behälter. Im hier gezeigten Beispiel ist ein Innengewinde 6 vorgesehen. Der Unterteil 2 wird durch eine Deckfläche 8 abgeschlossen. Die Deckfläche 8 wird durch eine Ausgussöffnung 5, beispielsweise in Form einer Tülle, durchsetzt. Die Ausgussöffnung 5 wird durch einen ringförmigen Zapfen an der Innenfläche des Deckels 3 verschlossen. Diese Ausgussdichtung 7 kann sowohl innen als auch aussen anliegend an der Ausgussöffnung dichten.

Als gesondert gefertigtes Teil ist hier ein Unversehrtheitsgarantieelement 10 gezeigt, welches die Form eines geschlossenen Ringes oder Reifens aufweist. Das Unversehrtheitsgarantieelement 10 kann folglich sowohl aus einem anderen Kunststoff sein als der Verschluss 1 selber und es kann selbstverständlich, um eine erhöhte Signalwirkung zu erzeugen, eine andere Farbe aufweisen als die Farbe, aus der der Verschluss 1 selber hergestellt ist. Um dies visuell zu symbolisieren, wurde das Unversehrtheitsgarantieelement 10 im Querschnitt voll schwarz dargestellt. Genauer detailliert lässt sich die konstruktive Gestaltung des Unversehrtheitsgarantieelement 10 in der Figur 4 erkennen. Es besteht aus einem eigentlichen Band 11, welches eine obere, senkrecht vom Band abstehende Anlagefläche 12 aufweist und eine umlaufende, untere flexible Rückhaltekante 13 aufweist. Die flexible Rückhaltekante 13 kann im Prinzip so gefertigt sein, dass diese um denselben Winkel, den er nun zur Bandfläche 11 nach oben ragt, nach unten ragend angeformt ist. Zwischen Band 11 und der flexiblen Rückhaltekante 13 ist dann eine Dünnstelle vorhanden, die die Umstülpung der Rückhaltekante 13 nach oben erlaubt. Ein solches Unversehrtheitsgarantieelement lässt sich von oben über den Verschluss stülpen, wobei während der Ueberstülpung die flexible Rückhaltekante 13 nach oben umgelenkt wird. Zwingend für eine solche Ausgestaltung des Unversehrtheitsgarantieelementes 10 ist das Vorhandensein von nach aussen vorstehenden Teilen an Deckel und Unterteil. Dies können, wie hier dargestellt, vollständig oder teilweise umlaufende Zierwülste sein, wie dies insbesondere aus der Figur 4 hervorgeht. Das Band 11 wird in diesem Falle sowohl formschlüssig die beiden Zierwülste umgreifend als auch durch die flexible Rückhaltekante 13 als kraftschlüssig am Verschluss gehalten. Bezüglich der Zerstörung des Unversehrtheitsgarantieelementes 10 mittels der Lasche 14 wird auf die verschiedenen Möglichkeiten, wie sie in den nachfolgend noch zu beschreibenden Figuren 16-19 dargestellt sind, verwiesen.

Die zweite Ausführungsform, wie sie in den Figuren 5-10 dargestellt ist, ist wiederum eine Ausführungsform, die vielerlei Varianten zulässt. Der eigentliche Verschluss 1 entspricht in der äusseren Gestaltungsform vollständig dem Verschluss gemäss den Figuren 1-4. Der Kunststoffverschluss, der wiederum einstückig gefertigt ist, weist auch hier den Unterteil 2 und einen über ein Scharnier 4 damit verbundenen Deckel 3 auf. Auch hier ist die Deckfläche 8 wiederum durch eine tüllenförmige Ausgussöffnung 5 durchsetzt. Zur Befestigung des Unterteiles 2 auf einem Behälter ist auch hier der Unterteil 2 mit einem Innengewinde 6 zur Befestigung versehen. Im Gegensatz zum vorher beschriebenen Beispiel ist hier die Deckfläche 8 mit einer umlaufenden, peripheren Vertiefung 15 versehen und weist mindestens einen, vorteilhaft jedoch drei oder mehr, Durchgriffe 16 auf. Diese Durchgriffe 16 durchsetzen die Deckfläche 8. Das eigentliche Unversehrtheitsgarantieelement 10 ist im wesentlichen eine spangenförmige, praktisch einen beliebigen Umschlingungswinkel um den Verschluss 1 bildende Spange. Lediglich freigelassen werden muss der Bereich des Scharniers 4. Das spangenförmige Band 11 des Unversehrtheitsgarantieelementes 10 ist über Sollbruchstellen 17 mit einem Halteelement 18 verbunden. Der Durchmesser des ringförmigen Halteteiles 18 entspricht genau dem Aussendurchmesser des zylindrischen Verschlusses 1. Die Sollbruchstellen 17 sind in Nischen 19 an das Halteteil 18 angeformt. Das eigentliche, hier spangenförmige Band 11 kann in verschiedensten Weisen eine formschlüssige Verbindung mit der Kappe eingehen. Im hier dargestellten Beispiel durchgreift bei der Ausführung nach den Figuren 5 und 10 eine peripher nach aussen gerichtete Nocke 30 am Deckel 3 das Band 11. Bei der Variante nach Figur 6 übergreift das Band 11 einen Drücker 31 und verhindert so die Oeffnung ohne Entfernung des Unversehrtheitsgarantieelementes. In diesem Fall ist das Band im Bereich des Drückers entsprechend schmäler gestaltet. Möglich ist es jedoch auch, das Band mit zum Deckel hin gerichteten Haken zu versehen, die in entsprechende Nischen in der Deckelmantelwand eingreifen. Selbstverständlich sind auch hier wiederum viele weitere Gestaltungsformen, beispielsweise zur Erzielung eines Formschlusses zwischen Unversehrtheitsgarantieelement und Deckel, möglich. Auch die Verbindung des Halteteiles 18 am Unterteil 2 des Verschlusses kann auf verschiedenste Art erfolgen. Ist beispielsweise die Ausgusstülle 5 relativ gross, so kann das ringförmige Halteteil 18 sich auch form- und/oder kraftschlüssig an diesem Ausguss 5 halten.

Besonders vorteilhaft an dieser Ausgestaltungsform ist nicht nur dass wiederum das Unversehrtheitsgarantieelement farblich völlig unabhängig vom Verschluss gestaltet werden kann, sondern zusätzlich noch, dass der Halteteil 18 auch nach der Entfernung des Bandes 11 als deutlich erkennbarer Farbring bestehen bleibt. Dieser Farbring kann lediglich zur Dekoration dienen, kann aber genausogut auch als Farbcode gebraucht werden. Ein typisches Beispiel wäre hier Haarshampoo, wobei durch den Farbcode angegeben werden kann, ob es sich hierbei um ein Antischuppenshampoo, ein Shampoo für fettiges Haar oder ein Shampoo für normales Haar handelt. Anwendbar wäre es aber auch für Verschlüsse auf Tuben, bei denen beispielsweise der Farbcode Informationen über den Fettgehalt einer Mayonnaise geben kann.

Bei den beiden bisher im Detail dargestellten und beschriebenen Lösungen wurde das Unversehrtheitsgarantieelement 10 einmal als geschlossenes ringförmiges Band und andererseits als offenes spangenförmiges Band dargestellt. Bei der spangenförmigen Variante war dabei das Band durch ein Halteteil in der gewünschten Endposition gehalten. In den beiden nachfolgenden, eher schematisch dargestellten Beispielen ist das Unversehrtheitsgarantieelement 10 als federelastische Spange 110 beziehungsweise 114 realisiert. Hierbei kann die Spange im erstgeschlossenen Zustand in einer gespreizten Lage gehalten sein, wie dies die Ausführung nach den Figuren 11-13 zeigt oder die Spange kann im erstgeschlossenen Zustand in einer zusammengedrückten Lage gehalten sein, wie dies die Variante gemäss den Figuren 14 und 15 zeigt. Diese beiden Grundtypen lassen sich selbstverständlich auch wiederum in verschiedenen gestalterischen Formen fertigen, wobei insbesondere die Breite des spangenförmigen Bandes variieren kann in Abhängigkeit der Bauhöhe des Verschlusses. Des weiteren kann der Umschlingungswinkel der Spange variieren und schliesslich können die Mittel zur formschlüssigen Verbindung der Spange 110, 114 mit Oberteil beziehungsweise Deckel unterschiedlich gestaltet sein.

In der Ausführungsform gemäss den Figuren 11-13 ist, wie bereits erwähnt, ein Unversehrtheitsgarantieelement in der Form einer Spange dargestellt, die im erstgeschlossenen Zustand federelastisch in einer gespreizten Lage gehalten ist. In der Figur 11 oben erkennt man einen Verschluss 1 in der Aufsicht im geschlossenen Zustand. Das separate Unversehrtheitsgarantieelement 10 ist darunter im nicht montierten Zustand dargestellt. Das unbelastete spangenförmige Unversehrtheitsgarantieelement 110 weist im unbelasteten Zustand einen Durchmesser auf, der kleiner ist als der Durchmesser des Verschlusses 1. Zur Montage des spangenförmigen Bandes kann dieses von vorne auf den Verschluss aufgedrückt werden, wobei das spangenförmige Band 110 gleichzeitig gespreizt werden muss. Das spangenförmige Band 110 weist beispielsweise nach innen gerichtete Formschlussteile 111 auf, die über Sollbruchstellen 112 mit dem spangenförmigen Band 110 verbunden sind. Der Verschluss 1 braucht entsprechend angeordnete Eingriffsmöglichkeiten 113, in welche die Formschlussteile 111 im erstgeschlossenen Zustand beziehungsweise Unversehrtheitszustand eingreifen. Dieser Formschluss ist so gestaltet, dass sich die Formschlussteile 111 nicht ausrasten lassen. Vor der Erstöffnung müssen somit erst die Sollbruchstellen 112 durchtrennt werden. Weil das spangenförmige Band 110 den Verschluss 1 um weniger als den halben Umfang umgreift, kann es nicht einfach kraftschlüssig auf den Verschluss aufgesetzt werden. Gerade die Vorspannung, unter der das Band am Verschluss über die Sollbruchstellen gehalten ist, soll sicherstellen, dass nach der Durchtrennung der Sollbruchstellen das Unversehrtheitsgarantieelement irreversibel vom Verschluss getrennt ist. Wie die Seitenansicht der Figur 13 zeigt, ist das Unversehrtheitsgarantieelement über die Trennebene des Verschlusses hinweg sich erstreckend deutlich als Unversehrtheitsgarantieelement erkennbar. Da es wiederum völlig getrennt vom Verschluss gefertigt ist, kann auch hier das Unversehrtheitsgarantieelement völlig unproblematisch in einem anderen Kunststoff gespritzt und in einer anderen Farbe gehalten sein.

Im Gegensatz zur Variante nach den Figuren 11-13, bei der das Unversehrtheitsgarantieelement aussen auf dem Verschluss aufgesetzt wird, wird bei der Variante nach den Figuren 14 und 15a-d das spangenförmige Garantieband 114 im Inneren des Verschlusses angeordnet. In der Figur 14 oben erkennt man einen Scharnierverschluss 1 im geöffneten Zustand und darunter das separat gefertigte, nicht montierte Unversehrtheitsgarantieelement als spangenförmiges Band 114. Dieses Band hat einen Krümmungsradius der grösser ist als der Krümmungsradius der Mantelwände des Verschlusses 1. Zur Montage muss somit die Spange 114 zusammengedrückt werden und bleibt im erstgeschlossenen Zustand in dieser zusammengedrückten Lage gehalten. Auch dies lässt sich selbstverständlich in verschiedensten Formen realisieren. Im dargestellten Beispiel ist das Band 114 mit einem nach aussen ragenden Haltekragen 115 versehen. Der Haltekragen 115 ist über eine Sollbruchstelle 116 mit dem Band 114 verbunden. Die Sollbruchstelle 116 ist hier beispielsweise als Sollbruchnaht realisiert. Der Haltekragen 115 ist so dimensioniert, dass er über eine gegenüber der Deckfläche 8 des Verschlusses vorstehenden Mantelwand des Unterteiles 2 formschlüssig gehalten ist. Sowohl an der Innenwand des Unterteiles als auch an der Innenfläche des Deckels 3 sind Formschlussmittel 117 in der Gestalt von nasenförmigen Vorsprüngen oder Ausnehmungen vorgesehen, die mit entsprechend gegengleichen Teilen 118 am Band 114 zusammenpassen. Ein solches Unversehrtheitsgarantieelement lässt sich im offenen Zustand einfach auf die Mantelwand des Unterteiles 2 oder des Deckels 3, je nach Ausgestaltung, aufsetzen, wonach der Verschluss 1 geschlossen werden kann und die Formschlussmittel 117, 118 in Eingriff kommen. Wird danach durch Zug an der Lasche 14 der nach aussen ragende Haltekragen 115 abgerissen, so ist das Band 114 nicht mehr gehalten und entspannt sich innerhalb des Verschlusses und springt dabei von der Lage 114' in die Lage 114", wie dies in der Figur 14 angedeutet ist. Im entlasteten Zustand sind dann die Formschlussmittel 117, 118 nicht mehr miteinander im Eingriff und der Verschluss lässt sich öffnen.

Ein Wiederverschliessen des Verschlusses, so dass die Garantielage nachgestellt werden könnte, ist nicht möglich, da der Haltekragen 115, welcher die Unversehrtheit deutlich sichtbar macht, nicht mehr in den Krümmungszustand bringbar ist, welcher der Mantelwandkrümmung des Verschlusses entspricht. Ein solches Garantieelement ist somit gegen Täuschung gesichert.

Auch hier lässt die Erfindung wiederum viel Spielraum für unterschiedliche Gestaltungsformen sowohl des Unversehrtheitsgarantieelementes als auch des daran formlich angepassten Verschlusses. Während die in den Figuren 14 und 15a dargestellte Variante ein Unversehrtheitsgarantieelement mit einer Querschnittsform eines seitenverkehrten, stehenden "h" zeigt, ist in der Figur 15b eine Ausführung gezeigt, bei der die Querschnittsform des Unversehrtheitsgarantieelementes ein auf dem Kopf stehendes "h" zeigt. Diese Lösung dürfte besonders bevorzugt sein, da es bekannt ist, dass das Verschliessen von Verschlüssen, bei denen das Unversehrtheitsgarantieelement am Deckel 3 angeordnet ist, besonders wenig zu Verformungen führt, die zu Ausschüssen führen.

Praktisch auf dieselbe Weise kann auch eine Lösung verwendet werden, bei der das Unversehrtheitsgarantieelement eine im Querschnitt etwa z-förmige Gestalt hat, wie dies die Figur 15c zeigt. Bei dieser Variante lassen sich die erforderlichen Formschlussmittel 118 besonders gut anformen. Aehnliches trifft auch auf die Variante nach der Figur 15d zu.

Eine weitere Variable bei der Gestaltung des Unversehrtheitsgarantieelementes nach den Ausführungen gemäss den Figuren 15a-d liegt in der örtlichen Anordnung der Solltrennstelle 116, die hier lediglich durch einen Pfeil angedeutet ist. Die Solltrennstelle, die wiederum durch eine Vielzahl von Brücken gebildet sein kann oder durch eine reissbare Solltrennlinie, kann, wie in der Variante nach Figur 15b, ausserhalb des Verschlusses oder, wie bei den anderen Varianten, innerhalb des Verschlusses zu liegen kommen. Die hier dargestellte Anordnung der Solltrennstellen ist die bevorzugte Lage hierfür, doch kommen auch andere Stellen in Frage.

Letztlich sei noch darauf hingewiesen, dass die Verbindungsmöglichkeiten des jeweiligen Unversehrtheitsgarantieelementes mit dem Unterteil beziehungsweise mit dem Deckel nicht dargestellt wurden. Praktisch alle bekannten Lösungsprinzipien, auch solche, die hier nicht dargestellt sind, kommen in Frage. Bevorzugt wird man aber immer solche Lösungen berücksichtigen, die weder ein Kleben noch ein Schweissen bedingen.

In den nachfolgend zu beschreibenden Figuren 16-19 sind Details von Unversehrtheitsgarantieelementen dargestellt.

Diese Detaillösungen lassen sich prinzipiell bei verschiedenen Ausführungsformen des Unversehrtheitsgarantieelementes realisieren. Die hier gezeigten Beispiele sind jedoch insbesondere zur Realisation in Kombination mit geschlossenen, ringförmigen Bändern dargestellt und anwendbar.

Figur 16 zeigt einen Verschluss mit Unversehrtheitsgarantieelement 10 etwa entsprechend einer Ausführungsform wie nach den Figuren 1-3 gezeigt. Das Band 11 ist eng anliegend über den Verschluss gestülpt und weist ein Fenster 160 auf, durch das beispielsweise Drückerteile an Unterteil und Deckel 2,3 hindurchgreifen. Ausgehend von diesem Fenster 160 verläuft in der Längserstreckungsrichtung umlaufend ein Trennstreifen 161, der.beidseitig durch Solltrennstellen oder Solltrennnähte begrenzt ist. Dies ist im Vertikalschnitt nach der Figur 17 deutlich erkennbar. Mindestens einseitig an diesem Trennstreifen 161 ist eine Lasche 14 angeformt. Durch Zug an dieser Lasche 14 lässt sich der Trennstreifen 161 herausreissen und das Band 11 zerfällt irreversibel in zwei Teilbänder. Ein solches Band 11 kann relativ stark zugbelastet sein, ohne dass hierdurch die Sollbruchstellen 162 in Mitleidenschaft gezogen werden. Entsprechend kann das Band 11 in der Unversehrtheitsgarantielage nicht nur eine formschlüssige sondern auch eine kraftschlüssige Komponente wahrnehmen.

Statt das Unversehrtheitsgarantieelement 10 zu trennen durch Solltrennstellen in Längserstreckungsrichtung des Bandes, können diese Solltrennstellen oder Solltrennlinien auch senkrecht oder geneigt zur Längserstreckungsrichtung des Bandes 11 verlaufen. Diese Möglichkeit ist rein beispielsweise in der Figur 18 gezeigt. Hier verlaufen die Solltrennstellen 17 geneigt zur Längserstreckungsrichtung des Bandes 11.

Bei geschlossenen, ringförmigen Unversehrtheitsgarantieelementen besteht das Problem bei verschiedenen Kunststoffen, dass die Zugelastizität relativ gering ist. Dies trifft insbesondere auf die meisten Polypropylene zu, die an sich in der Verschlusstechnik sehr gebräuchlich sind. Um geschlossene Unversehrtheitsgarantieelemente, wie in Ringform gestaltete Bänder 11 trotzdem fertigen zu können, die sich insbesondere auch kraftschlüssig auf einem Verschluss halten können, muss das Band 11 mindestens einen dehnbaren Bereich aufweisen. Solche dehn- oder streckbare Bereiche lassen sich durch mäandernde Teilbereiche oder durch Strecken mit einer Vielzahl von Durchbrüchen erzielen, so dass diese Durchbrüche sich unter Zug spreizen können. In der Figur 19a ist ein solcher Bandabschnitt, der insgesamt mit 190 bezeichnet ist, dargestellt. Innerhalb dieses streckbaren Bandbereiches sind eine Vielzahl von spreizbaren Durchbrüchen 191 vorhanden. Unter Zug öffnen sich diese spreizbaren Durchbrüche 191, wie in der Figur 19b ersichtlich. Der dehn- oder streckbare Bandbereich 190 wird durch Sollbruchlinien 17 begrenzt. Eine Lasche 14 ist über biegbare, bügelförmige Stege 192 an den seitlichen Enden des streckbaren Bandabschnittes befestigt. Durch Zug an der Lasche 14 lassen sich die Sollbruchstellen 17 senkrecht zur Verlaufsrichtung des Bandes 11 problemlos trennen. Weil im Bereich der Sollbruchstellen kleine Stege in der Bandverlaufsrichtung vorhanden sind, mit sehr kleinem Querschnitt, werden die Molekülketten in diesem Bereich gerichtet und entsprechend halten diese Stege relativ hohe Zugkräfte in der Verlaufsrichtung der Stege beziehungsweise der Molekülketten aus. Durch Zug an der Lasche 14 wird jedoch eine Kraft senkrecht zu dieser Verlaufsrichtung ausgeübt, wodurch eine Kerbwirkung auf die Molekülketten stattfindet und entsprechend lassen sich so die Sollbruchstellen leicht trennen.

Die Variante eines Unversehrtheitsgarantieelementes mit dehnoder streckbarem Bereich, wie in den Figuren 19a und 19b gezeigt, lassen sich auch kombinieren mit spangenförmigen Elementen, die unter Vorspannung an Unterteil und Kappe gehalten sind.

Trotz des Bedürfnisses an erhöhter Sicherheit der Verpackung, die durch Kunststoffverschlüsse mit Unversehrtheitsgarantieelementen zwar gewährleistet ist, besteht auch immer das Bedürfnis des Kunden, seine Verpackung möglichst individualisiert zu haben. Gerade die vorliegende Erfindung erlaubt den an sich relativ teuren Verschluss weitgehend zu standardisieren und nur durch das gesondert gefertigte Unversehrtheitsgarantieelement zu individualisieren. Keines der bisher auf dem Markt bekannten Produkte erlaubt einen derartigen Individualisierungsgrad. Damit lassen sich die teuren Werkzeuge für die Verschlüsse besser amortisieren, während die Formen für die Unversehrtheitsgarantieelemente vielfach äusserst einfach sein können und folglich auch für relativ kleinere Stückzahlen ein individuelles Unversehrtheitsgarantieelement herstellbar ist. Zwar lassen sich auf diese Weise die Verschlüsse nicht mehr in einem Arbeitsgang in die erstverschlossene Stellung bringen, sondern bedürfen hierzu einer gesonderten Montagemaschine; weil aber andererseits die Spritzgussformen erheblich billiger sind, diese keine komplizierten Schliessmechanismen aufweisen müssen und weil die sonst vorhandenen Dünnstellen für die Sollbruchstellen am Verschluss selber wegfallen, kann die Taktzeit pro Spritzvorgang erheblich reduziert werden. Die Montagemaschinen selber erlauben normalerweise eine derart hohe Produktivität, dass eine einzige Montagemaschine reicht, um die Produktion von mehreren Spritzgussmaschinen zu verarbeiten.

Die Unversehrtheitsgarantieelemente gemäss der Erfindung lassen sich auch besonders gross gestalten. Dadurch bekommen sie eine verstärkte Signalwirkung. Diese Signalwirkung lässt sich extrem hervorheben, dadurch dass das Unversehrtheitsgarantieelement problemlos in einer anderen Farbe oder aus einem anderen Material gefertigt sein kann als der Verschluss. Ohne die teure Anschaffung einer Zweikomponentenspritzmaschine lässt sich so ein zweifarbiger Kunststoffverschluss erzielen, der höchsten ästhetischen Anforderungen genügen kann.

## Patentansprüche

1. Kunststoffverschluss (1) bestehend aus einem Unterteil (2) und einem damit über eine Scharnierachse (4) verbundenen Deckel (3), sowie einem Unversehrtheitsgarantieelement (10), welches im erstgeschlossenen Zustand Unterteil (2) und Deckel (3) kraft- und/oder formschlüssig irreversibel gegen Verschwenkbewegungen um die Scharnierachse (4) sichert, **dadurch gekennzeichnet, dass** das Unversehrtheitsgarantieelement mindestens ein offenes oder geschlossenes, ring- oder spangenförmiges Band (11) umfasst, welches ein von Unterteil und Deckel getrennt gefertigtes Element ist, wobei im montierten Zustand das Garantieband mit Halterungsmitteln sich formund/oder kraftschlüssig an Unterteil und Deckel hält.

2. Kunststoffverschluss nach Anspruch 1, **dadurch gekennzeichnet, dass** das Unversehrtheitsgarantieelement (10) ein sich um den gesamten Umfang des Verschlusses (1) erstreckendes, geschlossenes, ringförmiges Band (11) umfasst.

3. Kunststoffverschluss nach Anspruch 1, **dadurch gekennzeichnet, dass** das Unversehrtheitsgarantieelement (10) ein einen Teilumfang des Verschlusses umfassendes Band (11,110) aufweist.

4. Kunststoffverschluss nach Anspruch 1, **dadurch gekennzeichnet, dass** das Unversehrtheitsgarantieelement (10) ein klammerartig an Deckel und Unterteil eingreifendes Band (10,11,12,13) ist.

5. Kunststoffverschluss nach Anspruch 2, **dadurch gekennzeichnet, dass** das geschlossene ringförmige Band (10) mindestens einen irreversibel streckbaren Bereich (190) aufweist.

6. Kunststoffverschluss nach Anspruch 3, **dadurch gekennzeichnet, dass** das Band als federelastische Spange (110) gestaltet ist.

7. Kunststoffverschluss nach Anspruch 6, **dadurch gekennzeichnet, dass** die Spange (110) im erstgeschlossenen Zustand in einer gespreizten Lage gehalten ist. (Fig. 12)

8. Kunststoffverschluss nach Anspruch 6, **dadurch gekennzeichnet, dass** die Spange im erstgeschlossenen Zustand in einer zusammengedrückten Lage (114') gehalten ist.

9. Kunststoffverschluss nach Anspruch 1, **dadurch gekennzeichnet, dass** das Unversehrtheitsgarantieelement (10, 114) einstückig mit einem Halteteil (18,115) gefertigt ist, welcher am Unterteil (2) oder Deckel (3) vor dem erstmaligen Verschliessen befestigbar ist.

10. Kunststoffverschluss nach Anspruch 9, **dadurch gekennzeichnet, dass** das Unversehrtheitsgarantieelement (10) mit dem Halteteil (18) über mindestens eine Solltrennstelle (17,116) verbunden ist.

11. Kunststoffverschluss nach Anspruch 9, **dadurch gekennzeichnet, dass** das Halteteil ein Haltekragen (115) ist, der sich zwischen Unterteil (2) und Deckel (3) nach aussen erstreckt.

12. Kunststoffverschluss nach Anspruch 11, **dadurch gekennzeichnet, dass** das Unversehrtheitsgarantieelement die Querschnittsform eines seitenverkehrten "h" aufweist, welches sich form- und/oder kraftschlüssig an der Mantelwand des Unterteiles (2) hält. (Fig. 15a)

13. Kunststoffverschluss nach Anspruch 11, **dadurch gekennzeichnet, dass** das Unversehrtheitsgarantieelement die Querschnittsform eines kopfstehenden "h" aufweist und die Mantelwand des Verschlussdeckels form- und/oder kraftschlüssig umgreift. (Fig. 15b)

14. Kunststoffverschluss nach Anspruch 11, **dadurch gekennzeichnet, dass** das Unversehrtheitsgarantieelement die Querschnittsform eines um 90° gedrehten "z" aufweist. (Fig. 15c)

15. Kunststoffverschluss nach Anspruch 11, **dadurch gekennzeichnet, dass** das Unversehrtheitsgarantieelement die Querschnittsform eines "L" aufweist. (Fig. 15d)

16. Kunststoffverschluss nach Anspruch 9, **dadurch gekennzeichnet, dass** das Halteteil (18) eine irreversibel am Unterteil (2) des Verschlusses befestigbare vorzugsweise ringförmige Platte ist.

17. Kunststoffverschluss nach Anspruch 16, **dadurch gekennzeichnet, dass** die ringförmige Platte (18) im geschlossenen Zustand des Verschlusses die Auflagefläche für den Deckel (3) bildet.

18. Kunststoffverschluss nach Anspruch 1, **dadurch gekennzeichnet, dass** Unterteil (2) und Deckel (3) peripher nach aussen vorstehende Formteile aufweisen, die von einem Band oder einer Spange formschlüssig umgriffen sind.

19. Kunststoffverschluss nach Anspruch 9, **dadurch gekennzeichnet, dass** der Deckel einen über den Deckelumfang vorstehenden Drücker (31) aufweist, der durch eine Ausnehmung (30) am Unversehrtheitsgarantieelement greift, welches über das Halteteil mit dem Unterteil im Eingriff steht.

20. Kunststoffverschluss nach Anspruch 1, **dadurch gekennzeichnet, dass** das Unversehrtheitsgarantieelement eine Aufreisslasche (14) umfasst.

21. Kunststoffverschluss nach Anspruch 1, **dadurch gekennzeichnet, dass** das Unversehrtheitsgarantieelement (10) eine von den übrigen Teilen des Verschlusses (1) unterschiedliche Farbgebung aufweist.

22. Kunststoffverschluss nach den Ansprüchen 9 und 21, **dadurch gekennzeichnet, dass** sowohl der Halteteil (18) als auch das Unversehrtheitsgarantieelement (10) eine von den restlichen Verschlussteilen (2,3) abweichende Farbe haben, und dass nach der Entfernung des Unversehrtheitsgarantieelements im wiedergeschlossenen Zustand der Halteteil (18) teilweise sichtbar bleibt und so eine farbliche Identifikation ermöglicht. (Fig. 8)

23. Kunststoffverschluss nach Anspruch 1, **dadurch gekennzeichnet, dass** das Unversehrtheitsgarantieelement in seiner Längserstreckungsrichtung über Solltrennstellen oder Solltrennlinien teilbar ist. (Fig. 16,17)

24. Kunststoffverschluss nach Anspruch 1, **dadurch gekennzeichnet, dass** Unversehrtheitsgarantieelement senkrecht oder geneigt zu seiner Längserstreckungsrichtung über Solltrennlinien oder -stellen (17) trennbar ist. (Fig. 18, 19a und b).

## Claims

1. A plastic closure (1) consisting of a lower part (2) and a top (3) connected thereto via a hinge axis (4), as well as of an integrity guarantee element (10) which in the condition of being closed for the first time irreversibly secures with a non-positive and/or positive fit the lower part (2) and the top (3) against pivoting movements about the hinge axis (4), **characterised in that** the integrity guarantee element comprises at least one open or closed, annular or clasp-shaped strip (11) which is an element manufactured separately from the lower part and top, wherein in the assembled condition the guarantee strip with holding means is held on the lower part and top with a positive and/or non-positive fit.

2. A plastic closure according to claim 1, **characterised in that** the integrity guarantee element (10) comprises a closed annular strip (11) extending over the whole circumference of the closure (1).

3. A plastic closure according to claim 1, **characterised in that** the integrity guarantee element (10) comprises a strip (11, 110) encompassing a part circumference of the closure.

4. A plastic closure according to claim 1, **characterised in that** the integrity guarantee element (10) is a strip (10, 11, 12, 13) engaging on the top and lower part in a clip-like manner.

5. A plastic closure according to claim 2, **characterised in that** the closed annular strip (10) comprises at least one irreversibly stretchable region (190).

6. A plastic closure according to claim 3, **characterised in that** the strip is configured as a spring-elastic clasp (110).

7. A plastic closure according to claim 6, **characterised in that** the clasp (110) in the condition of being closed for the first time is held in a spread condition. (Fig. 12)

8. A plastic closure according to claim 6, **characterised in that** the clasp in the condition of being closed for the first time is held in a pressed-together condition (114').

9. A plastic closure according to claim 1, **characterised in that** the integrity guarantee element (10, 114) is manufactured as one piece with a holding part (18, 115) which is fastenable on the lower part (3) or the top (3) before the closure for the first time.

10. A plastic closure according to claim 9, **characterised in that** the integrity guarantee element (10) is connected to the holding part (18) via at least one separating location (17, 116).

11. A plastic closure according to claim 9, **characterised in that** the holding part is a holding collar (115) which extends outwards between the lower part (2) and the top (3).

12. A plastic closure according to claim 11, **characterised in that** the integrity guarantee element has the cross sectional shape of a laterally inverted "h" which is held with a positive and/or non-positive fit on the wall surface of the lower part (2). (Fig. 15a)

13. A plastic closure according to claim 11, **characterised in that** the integrity guarantee element has the cross sectional shape of an "h" standing on its head and encompasses the wall surface of the closure top with a positive and/or non-positive fit (Fig. 15b).

14. A plastic closure according to claim 11, **characterised in that** the integrity guarantee element has the cross sectional shape of a "z" rotated by 90°. (Fig. 15c)

15. A plastic closure according to claim 11, **characterised in that** the integrity guarantee element has the cross sectional shape of an "L". (Fig. 15d)

16. A plastic closure according to claim 9, **characterised in that** the holding part (18) is a plate, preferably annular plate, irreversibly fastenable on the lower part (2) of the closure.

17. A plastic closure according to claim 16, **characterised in that** the annular plate (18) in the closed condition of the closure forms the rest surface for the top (3).

18. A plastic closure according to claim 1, **characterised in that** the lower part (2) and the lid (3) comprise formed parts projecting peripherally outwards which are encompassed with a positive fit by a strip or a clasp.

19. A plastic closure according to claim 9, **characterised in that** the top comprises a press-piece (31) projecting beyond the circumference of the top and which engages through a recess (30) on the integrity guarantee element which via the holding part is in engagement with the lower part.

20. A plastic closure according to claim 1, **characterised in that** the integrity guarantee element comprises a tear-tab (14).

21. A plastic closure according to claim 1, **characterised in that** the integrity guarantee element (10) comprises a colouring which is different from the remaining part of the closure (1).

22. A plastic closure according to one of the claims 9 and 21, **characterised in that** the holding part (18) as well as the integrity guarantee element (10) has a colour differing from the remaining closure parts (2, 3), and that after the removal of the integrity guarantee element in the re-closed condition the holding part (18) remains partly visible and thus permits a coloured identification. (Fig. 8)

23. A plastic closure according to claim 1, **characterised in that** the integrity guarantee element in its direction of longitudinal extension is separable via separating locations or separating lines. (Figs 16, 17)

24. A plastic closure according to claim 1, **characterised in that** the integrity guarantee element is separable perpendicular or inclined to its direction of longitudinal extension via separating lines or locations (17). (Figs. 18, 19a and b)

## Revendications

1. Fermeture en matière plastique (1) formée par une partie inférieure (2) et un couvercle (3) assemblé avec celle-ci par l'intermédiaire d'un axe de charnière (4), ainsi que par un élément de garantie d'intégrité (10), lequel à l'état fermé initial verrouille de manière irréversible la partie inférieure (2) et le couvercle (3) par force et/ou conjugaison de forme contre tout mouvement de pivotement autour de l'axe de la charnière (4), **caractérisée en ce que** l'élément de garantie d'intégrité comporte au moins une bande (11) ouverte ou fermée, circulaire ou en forme d'agrafe, qui est un élément fabriqué séparément de la partie inférieure et du couvercle, sachant qu'à l'état monté la bande de garantie est maintenue par conjugaison de forme ou par force contre la partie inférieure et le couvercle, par l'intermédiaire de moyens de retenue.

2. Fermeture en matière plastique selon la revendication 1, **caractérisée en ce que** l'élément de garantie d'intégrité (10) comporte une bande (11) circulaire fermée, qui s'étend sur tout le pourtour de la fermeture (1).

3. Fermeture en matière plastique selon la revendication 1, **caractérisée en ce que** l'élément de garantie d'intégrité (10) comporte une bande (11, 110) qui entoure une partie du pourtour de la fermeture.

4. Fermeture en matière plastique selon la revendication 1, **caractérisée en ce que** l'élément de garantie d'intégrité (10) est une bande (10, 11, 12, 13) qui, à la manière d'une boucle, entre en prise avec la partie inférieure et le couvercle.

5. Fermeture en matière plastique selon la revendication 2, **caractérisée en ce que** la bande (10) circulaire fermée comporte au moins une zone (190) étirable de manière irréversible.

6. Fermeture en matière plastique selon la revendication 3, **caractérisée en ce que** la bande est conçue sous forme d'agrafe (110) élastique.

7. Fermeture en matière plastique selon la revendication 6, **caractérisée en ce que** l'agrafe (110), à l'état fermé initial, est maintenue dans une position écartée (figure 12).

8. Fermeture en matière plastique selon la revendication 6, **caractérisée en ce que** l'agrafe, à l'état fermé initial, est maintenue dans une position comprimée (114').

9. Fermeture en matière plastique selon la revendication 1, **caractérisée en ce que** l'élément de garantie d'intégrité (10, 114) est réalisé d'un seul tenant avec une pièce de retenue (18, 115), qui peut être fixée contre la partie inférieure (2) ou le couvercle (3) avant la première fermeture.

10. Fermeture en matière plastique selon la revendication 9, **caractérisée en ce que** l'élément de garantie d'intégrité (10) est assemblé avec la pièce de retenue (18) par l'intermédiaire d'au moins un point destiné à la rupture (17, 116).

11. Fermeture en matière plastique selon la revendication 9, **caractérisée en ce que** la pièce de retenue est une collerette de retenue (115), qui s'étend vers l'extérieur entre la partie inférieure (2) et le couvercle (3).

12. Fermeture en matière plastique selon la revendication 11, **caractérisée en ce que** l'élément de garantie d'intégrité présente une section en forme de « h » latéralement inversé, qui est retenu par conjugaison de forme et/ou par force contre la paroi latérale de la partie inférieure (2) (figure 15a).

13. Fermeture en matière plastique selon la revendication 11, **caractérisée en ce que** l'élément de garantie d'intégrité présente une section en forme de « h » inversé dans le sens de la hauteur et qui s'engage par conjugaison de forme et/ou par force autour de la paroi latérale du couvercle de fermeture (figure 15b).

14. Fermeture en matière plastique selon la revendication 11, **caractérisée en ce que** l'élément de garantie d'intégrité présente une section en forme de « z » pivoté de 90° (figure 15c).

15. Fermeture en matière plastique selon la revendication 11, **caractérisée en ce que** l'élément de garantie d'intégrité présente une section en forme de « L » (figure 15d).

16. Fermeture en matière plastique selon la revendication 9, **caractérisée en ce que** la pièce de retenue (18) est une plaque de préférence circulaire, pouvant être fixée de manière irréversible contre la partie inférieure (2) de la fermeture.

17. Fermeture en matière plastique selon la revendication 16, **caractérisée en ce que**, à l'état fermé de la fermeture, la plaque circulaire (18) forme la face d'appui du couvercle (3).

18. Fermeture en matière plastique selon la revendication 1, **caractérisée en ce que** la partie inférieure (2) et le couvercle (3) sont munis de parties moulées en saillie vers l'extérieur sur la périphérie, lesquelles sont entourées par conjugaison de forme par une bande ou une agrafe.

19. Fermeture en matière plastique selon la revendication 9, **caractérisée en ce que** le couvercle comporte un bouton-poussoir (31) en saillie sur la périphérie du couvercle, qui s'engage à travers un évidement (30) sur l'élément de garantie d'intégrité, qui est en prise avec la partie inférieure par l'intermédiaire de la pièce de retenue.

20. Fermeture en matière plastique selon la revendication 1, **caractérisée en ce que** l'élément de garantie d'intégrité comporte une languette d'ouverture (14).

21. Fermeture en matière plastique selon la revendication 1, **caractérisée en ce que** l'élément de garantie d'intégrité (10) est réalisé dans une couleur différente des autres pièces de la fermeture (1).

22. Fermeture en matière plastique selon les revendications 9 et 21, **caractérisée en ce que** la pièce de retenue (18), de même que l'élément de garantie d'intégrité (10) sont réalisés dans une couleur différente de celle des autres pièces de la fermeture (2, 3), et **en ce que**, à la suite du détachement de l'élément de garantie d'intégrité, à l'état refermé, la pièce de retenue (18) reste visible en partie et permet ainsi une identification par la couleur (figure 8).

23. Fermeture en matière plastique selon la revendication 1, **caractérisée en ce que** l'élément de garantie d'intégrité peut être partagé en deux dans le sens de sa dimension longitudinale par l'intermédiaire de points destinés à la rupture ou de lignes destinées à la rupture (figures 16, 17).

24. Fermeture en matière plastique selon la revendication 1, **caractérisée en ce que** l'élément de garantie d'intégrité peut être partagé en deux perpendiculairement ou en oblique par rapport au sens de sa dimension longitudinale, par l'intermédiaire de lignes ou de points destinés à la rupture (17) (figures 18, 19a et b).
